# EUROPÄISCHE PATENTSCHRIFT

(11) **EP 2 412 598 B1**
(45) Veröffentlichungstag und Bekanntmachung des Hinweises auf die Patenterteilung: **08.07.2015**
(21) Anmeldenummer: 11006124.9
(22) Anmeldetag: 26.07.2011
(51) Int. Cl.: B61D 3/08

(54) **Transportplattform**
Transport platform
Plateforme de transport

(30) Priorität: 26.07.2010 DE 102010032268
(43) Veröffentlichungstag der Anmeldung: 01.02.2012
(73) Patentinhaber: Eiffage Rail GmbH, 44809 Bochum (DE)
(72) Erfinder: Husberg, Harald, 58285 Gevelsberg (DE); Frölich, Sascha, 59320 Ennigerloh (DE); Lindackers, Dietmar, 44803 Bochum (DE)
(74) Vertreter: Gesthuysen Patent- und Rechtsanwälte

(56) Entgegenhaltungen:
- WO-A1-2004/005103
- DE-U1- 8 903 359
- DE-U1-202006 017 884

## Beschreibung

Die Erfindung betrifft eine Transportplattform für Gleisbaumaterial mit einer Befestigungsvorrichtung und einem Grundkörper. Aus dem Stand der Technik sind eine Vielzahl von Wagen für den Gleisbau und die Gleissanierung bekannt. Derartige Gleisbaugroßgeräte, wie z. B. Gleis- und Weichenstopfmaschinen, Schotterverteil- und Planiermaschinen, Schwellenverlegegeräte und Transportwagen für Gleisbaumaterial, wie beispielsweise Schwellen und Schienen, zeichnen sich in der Regel durch eine Hohe Spezialisierung auf ihren Einsatzzweck aus und sind in der Herstellung - wie andere Produkte des Sondermaschinenbaus auch - dementsprechend kostenintensiv.

Auch Betrieb und Instandhaltung von Gleisbaugroßgeräten sind mit hohen Kosten verbunden, u. a. weil hier umfangreiche gesetzliche Vorgaben einzuhalten sind. Nach § 32 der Eisenbahn-Bau- und Betriebsordnung dürfen neue Fahrzeuge erst in Betrieb genommen werden, wenn sie abgenommen worden sind. Darüber hinaus sind Fahrzeuge planmäßig wiederkehrend zu untersuchen, wobei eine Untersuchung regulär mindestens alle sechs Jahre durchzuführen ist. Über die Untersuchungen der Fahrzeuge sind Nachweise zu führen. Die für Abnahme und Untersuchungen der Fahrzeuge regelmäßig anfallenden Kosten machen einen wesentlichen Teil der Betriebskosten der Fahrzeuge aus. Insbesondere die Radsätze von Eisenbahnfahrzeugen weisen einen hohen Wartungs- und Instandhaltungsaufwand auf. Darüber hinaus entstehen Kosten für die Lagerung von zeitweilig nicht eingesetzten Fahrzeugen, da hierfür teils erhebliche Gleisaufstellungen vorgehalten werden müssen.

DE 89 03 359 U1 offenbart einen Schienen-Transportwagen mit einem in Querschnittsprojektion U-förmigen Untergestell mit mindestens zwei Radsätzen. Die U-Schenkel des rahmenartigen Untergestells weisen in Wagenlängsrichtung verlaufende Längsholme mit in vorgegebenen Längsabständen angeordneten Rungenhalterungen für Rungen und Lagerzapfen für einen Transportbehälter auf. In das Untergestell ist eine wannenförmige Einsatzpalette einsetzbar, um verschiedenste Materialien zu transportieren.

Aus der DE 20 2006 017 884 U1 ist beispielsweise ein Güterwagon mit Portalschienen zum Transport von Schwellen bekannt. Hier ist auf einem Achsfahrgestell, in das die Räder eingespannt sind, federn ein Trägerrahmen für Gleisbaumaterial montiert. Das Achsfahrgestell und der Trägerrahmen bilden eine bauliche Einheit und sind insoweit speziell aufeinander zugeschnittene Komponenten des Sondermaschinenbaus mit den zuvor beschriebenen Nachteilen. Das gleiche gilt auch für den Wagonaufsatz und das Wagongestell gemäß der WO 2004/005103.

Damit ist es die Aufgabe der Erfindung, eine Transportplattform anzugeben, die kostengünstig in Herstellung, Wartung und Transport ist.

Die zuvor hergeleitete und aufgezeigte Aufgabe ist dadurch gelöst, dass wenigstens zwei Laufschienen für einen Portalkran umfasst sind, wobei die Befestigungsvorrichtung zur Befestigung der Transportplattform auf einem Transportmedium in Form eines Standardgüterwagens vorgesehen ist und die Laufschienen in Längsrichtung an der Außenseite des Grundkörpers angeordnet sind, und dass der Standardgüterwagen als Flachwagen oder Containerwagen ausgebildet ist. Die erfindungsgemäße Transportplattform hat den Vorteil, dass nunmehr die Transportplattform unabhängig von dem Transportmedium hergestellt, gewartet, gelagert und transportiert werden kann. Bisher aus dem Stand der Technik bekannte Transportwagen für Gleisbaumaterial wiesen stets eine einstückige oder aber auf eine Anwendung spezialisierte Ausführung auf. D. h. das Transportmedium und die Transportplattform waren integrale Bestandteile des Transportwagens und wurden nicht einmal begrifflich unterschieden. Der Grundkörper der Transportplattform bildet nun den strukturellen Unterbau der Transportplattform, auf dem die Ladung ruht, und stellt über die Befestigungsvorrichtung eine stabile und bei Bedarf lösbare Verbindung mit dem Transportmedium her. An dem Grundkörper sind die wesentlichen funktionalen Bestandteile der Transportplattform befestigt. Beispielsweise sind in Längsrichtung an den beiden Außenseiten des Grundkörpers die Laufschienen für einen Portalkran angeordnet. Über diese Schienen kann ein Portalkran fahren und je nach Bedarf Gleisbaumaterial von der Transportplattform aufnehmen oder auf der Transportplattform ablegen. Die Längsrichtung entspricht hierbei der Fahrtrichtung der Transportplattform, wenn diese auf einem Transportmedium aufgesetzt ist.

Erfindungsgemäß ergibt sich nun der Vorteil, dass die Transportplattform mittels der Befestigungsvorrichtung auf verschiedenen Transportmedien befestigt und mit diesen transportiert werden kann. Als Transportmedium kommen insbesondere Standardgüterwagen, wie z. B. Flachwagen oder Containerwagen in Frage. Die Verwendung von Standardgüterwagen bietet wiederum einen enormen Kostenvorteil, da diese aufgrund der im Vergleich mit Transportwagen hohen Stückzahlen kostengünstiger in der Produktion sind und beispielsweise nur dann, wenn die Transportplattform eingesetzt werden soll, preiswert gemietet werden können.

Darüber hinaus existiert eine Vielzahl von verschiedenartigen Standardgüterwagen, insbesondere auch mit unterschiedlichen Spurweiten, die, bei gegebener Kompatibilität mit der Befestigungsvorrichtung der Transportplattform, bedarfsspezifisch eingesetzt werden können. Des Weiteren eignet sich die erfindungsgemäße Transportplattform auch für den Transport auf anderen Transportmedien, wie beispielsweise einem LKW. Zusätzlich ergeben sich noch veränderte Wartungsanforderungen an die Transportplattform im Vergleich zu einem Transportwagen, da nunmehr die Transportplattform unabhängig von dem Transportmedium gewartet werden kann.

Gemäß einer vorteilhaften Weiterbildung der Erfindung ist vorgesehen, dass die Befestigungsvorrichtung zur Befestigung der Transportplattform an einer Containerverriegelung des Transportmediums geeignet ist. Die Befestigbarkeit an Containerverriegelungen ermöglicht eine standardisierte, formschlüssige und sichere Verbindung zwischen der Transportplattform und dem Transportmedium. Aufgrund der weltweiten Verbreitung und Standardisierung insbesondere von ISO-Containern und z. B. Twistlock-Containerverriegelungen ergibt sich prinzipiell auch eine weltweite Einsatzmöglichkeit der erfindungsgemäßen Transportplattform.

Gemäß einer weiteren vorteilhaften Weiterbildung der Erfindung ist vorgesehen, dass an wenigstens einem Ende des Grundkörpers wenigstens eine Runge angeordnet ist. Durch vorzugsweise eine Mehrzahl von Rungen, z. B. durch zwei Rungen am vorderen Ende und zwei Rungen am hinteren Ende der Transportplattform, kann die Ladung der Transportplattform effektiv gesichert werden. Die Anzahl der vorzusehenden Rungen hängt hierbei von der Art der Ladung und von einer eventuellen weiteren Sicherung der Ladung ab.

Bei einer besonders vorteilhaften Weiterbildung der Erfindung ist vorgesehen, dass die Runge in eine Ladungssicherungsposition und in eine Transportposition verbringbar ist. Durch die Verbringbarkeit der einen oder der mehreren Rungen in eine Ladungssicherungsposition und in eine Transportposition lassen sich mehrere Transportplattformen platzsparend übereinander stapeln. Hierdurch ist es möglich, mehrere Transportplattformen, deren Rungen sich in der Transportposition befinden, auf einer einzelnen Einheit eines Transportmediums zu transportieren.

Eine vorteilhafte Ausgestaltung der Erfindung zeichnet sich dadurch aus, dass an der Unterseite des Grundkörpers wenigstens eine derartige Aussparung vorgesehen ist, dass beim Stapeln zweier Transportplattformen die Runge der unteren Transportplattform von der Aussparung der oberen Transportplattform aufnehmbar ist. Transportplattformen mit dieser Ausgestaltung lassen sich äußerst platzsparend stapeln, insbesondere ergibt sich eine besonders geringe Stapelhöhe. Hierdurch verringern sich die Kosten für Transport und Lagerung der Transportplattformen. Darüber hinaus sind die Transportplattformen durch die Aufnahme der Runge einer unteren Transportplattform in eine Aussparung der oberen Transportplattform zusätzlich zu den ohnehin üblichen Sicherungsmaßnahmen vor einem Verrutschen der Transportplattformen gegeneinander gesichert. Hierbei kann es auch vorteilhaft, sein die Rungen leicht versetzt zueinander zu stapeln, falls nur hierdurch die Aufnahme einer Runge einer unteren Transportplattform in die Aussparung einer oberen Transportplattform möglich sein sollte.

Im Rahmen der Erfindung hat es sich als vorteilhaft herausgestellt, an wenigstens einem Ende wenigstens einer Laufschiene eine Überfahrbrücke anzuordnen. Ganz besonders bevorzugt ist an beiden Enden der Transportplattform jeweils an allen auf der rechten Seite oder der linken Seite angebrachten Laufschienen jeweils eine Überfahrbrücke angeordnet. Durch eine derartige Anordnung der Überfahrbrücken ist gewährleistet, dass eine beliebige Anzahl von Transportplattformen miteinander verbunden werden kann und ein oder mehrere Portalkräne entlang der mit den Überfahrbrücken verbundenen Laufschienen über die gesamte Länge der verbundenen Transportplattformen verfahrbar sind. Des Weiteren ist an jedem Ende einer Laufschiene, an dem keine Überfahrbrücke angeordnet ist, ein Gleitstück angeordnet. Dieses Gleitstück wirkt bei der Verbindung zweier Laufschienen mit der Überfahrbrücke zusammen und gewährleistet so eine sichere Verfahrbarkeit eines Portalkrans von einer Laufschiene auf die nächste Laufschiene.

Gemäß einer weiteren bevorzugten Ausgestaltung der Erfindung ist vorgesehen, dass an dem Grundkörper Ladungssicherungseinrichtungen ausgebildet sind. Vorzugsweise sind die Ladungssicherungseinrichtungen durch Gurtwickler gebildet. Durch das Vorsehen von Ladungssicherungseinrichtungen, wie z. B. Ketten oder Gurten, insbesondere auch in Kombination mit Rungen, lässt sich die Ladung der Transportplattform ausreichend sichern.

Bei einer weiteren bevorzugten Weiterbildung der Erfindung ist vorgesehen, dass die Gurtwickler an den Außenseiten des Grundkörpers angeordnet sind und die Gurte der Gurtwickler zwischen den Außenseiten des Grundkörpers und den Laufschienen verlaufen. Diese bevorzugte Anordnung der Gurtwickler ermöglicht, dass ein Portalkran entlang der Laufschienen verfahrbar ist, ohne dass die zur Sicherung der Ladung vorgesehenen Gurtwickler gelöst werden müssen.

Gemäß einer weiteren vorteilhaften Ausgestaltung der Erfindung ist vorgesehen, dass der Grundkörper eine Stahlträgerkonstruktion ist, wobei die Stahlträgerkonstruktion im Wesentlichen aus wenigstens zwei Längsträgern und einer Mehrzahl von Querverbindern besteht. Darüber hinaus ist es vorteilhaft, wenn die Runge aus der Ladungssicherungsposition in die Transportposition klappbar ist und in der Transportposition beim Stapeln zweier Transportplattformen die Runge der unteren Transportplattform von einem Zwischenraum zwischen zwei Querverbindern des Grundkörpers der oberen Transportplattform aufnehmbar ist. Auch diese Ausgestaltung der Transportplattform ermöglicht ein platzsparendes Stapeln, insbesondere mit einer besonders geringen Stapelhöhe. Ebenfalls ergeben sich hierdurch verringerte Kosten für Transport und Lagerung der Transportplattformen. Ebenso sichert die Aufnahme der Runge einer unteren Transportplattform in den Zwischenraum zwischen zwei Querverbindern des Grundkörpers einer oberen Transportplattform zusätzlich zu den ohnehin üblichen Sicherungsmaßnahmen vor einem Verrutschen der Transportplattformen gegeneinander.

Im Einzelnen gibt es nun eine Vielzahl von Möglichkeiten, die erfindungsgemäße Transportplattform auszugestalten und weiterzubilden. Dazu wird auf die dem Patentanspruch 1 nachgeordneten Patentansprüche sowie auf die nachfolgende detaillierte Beschreibung bevorzugter Ausführungsbeispiele der Erfindung unter Bezugnahme auf die Zeichnung verwiesen.

In der Zeichnung zeigt:
- Fig. 1: schematisch die erfindungsgemäße Transportplattform mit aufgebrachter Ladung auf einem Containertragwagen gemäß eines bevorzugten Ausführungsbeispiels,
- Fig. 2: schematisch eine Detailaufnahme der Unterseite eines Endes der erfindungsgemäßen Transportplattform gemäß des bevorzugten Ausführungsbeispiels,
- Fig. 3: die erfindungsgemäße Transportplattform der Fig. 1 ohne Ladung und Containertragwagen und
- Fig. 4: schematisch einen Teil eines einzelnen Containertragwagens ohne Transportplattform.

Aus der Fig. 1 ist eine erfindungsgemäße Transportplattform 1 für Gleisbaumaterial 2 ersichtlich. Das Gleisbaumaterial 2, mit dem die Transportplattform 1 beladen ist, besteht in diesem Fall aus Eisenbahnschwellen. Die Transportplattform 1 weist eine in der Fig. 1 nicht dargestellte an der Unterseite eines Grundkörpers 3 angeordnete Befestigungsvorrichtung auf. An beiden Seiten des Grundkörpers 3 ist jeweils eine Laufschiene 4 für einen Portalkran angeordnet. Über die Befestigungsvorrichtung ist der Grundkörper 3 der Transportplattform 1 auf einem Transportmedium 5 befestigt, welches hier ein Containertragwagen ist. Die nicht dargestellte Befestigungsvorrichtung der Transportplattform 1 greift formschlüssig in die Containerverriegelung 6 des Transportmediums 5 ein. An dem Transportmedium 5 sind weitere Containerverriegelungen 7 angeordnet, die heruntergeklappt sind und bei dem abgebildeten Ausführungsbeispiel der Transportplattform 1 nicht verwendet werden.

An beiden Enden der Transportplattform 1 sind Rungen 8 angeordnet, die in einer aufrechten Ladungssicherungsposition zur Sicherung der Ladung gegen Verrutschen in Längsrichtung dienen. Die Rungen 8 können aus ihrer vertikalen Ladungssicherungsposition in eine horizontale Transportposition geklappt werden.

An der Unterseite des Grundkörpers 3 sind derartige Aussparungen 9, wie in Fig. 2 dargestellt, vorgesehen, so dass beim Stapeln zweier Transportplattformen 1 die Rungen 8 der unteren Transportplattform 1 von den Aussparungen 9 der oberen Transportplattform 1 aufgenommen werden.

Die Laufschienen 4 der Transportplattform 1 weisen jeweils an einem Ende eine Überfahrbrücke 10 auf. Mit den Überfahrbrücken 10 und dem Gegenstück Gleitstück 17 können die Laufschienen 4 zweier aneinander gekoppelter Transportplattformen 1 miteinander verbunden werden. Auf diese Weise kann ein Portalkran über die gesamte Länge der aneinander gekoppelten Transportplattformen 1 auf den Laufschienen 4 fahren.

An dem Grundkörper 3 der Transportplattform 1 sind des Weiteren Ladungssicherungseinrichtungen ausgebildet. Im vorliegenden Fall werden die Ladungssicherungseinrichtungen durch Gurtwickler 11 gebildet. Mittels dieser Gurtwickler 11 ist das Gleisbaumaterial 2 auf der Transportplattform 1 vor einem Verrutschen gesichert. Die Gurte 12 der Gurtwickler 11 verlaufen hierbei insbesondere zwischen den Laufschienen 4 und der Außenseite des Grundkörpers 3. Auf diese Weise ist gewährleistet, dass ein Portalkran auch bei gesicherter Ladung ungehindert über die gesamte Länge der Transportplattform 1 verfahrbar ist.

In der Fig. 2 ist die Unterseite der Transportplattform 1 im Bereich eines Endes der Transportplattform 1 dargestellt. Deutlich zu erkennen ist, dass der Grundkörper 3 der Transportplattform 1 eine Stahlträgerkonstruktion ist, die im Wesentlichen aus zwei Längsträgern 13 und einer Mehrzahl von Querverbindern 14 besteht. Befinden sich nun die Rungen 8 in der Transportposition, wie z. B. die rechte Runge 8 der beiden Rungen 8 der Fig. 2, so werden die Rungen 8 einer unteren Transportplattform 1 beim Stapeln zweier Transportplattformen 1 von der Aussparung 9 einer oberen Transportplattform 1 aufgenommen. In der Fig. 2 stellt der Zwischenraum zwischen zwei Querverbindern 14 des Grundkörpers 3 der Transportplattform 1 eine derartige Aussparung 9 dar.

In Fig. 3 ist die erfindungsgemäße Transportplattform 1 mit in der Ladungssicherungsposition befindlichen Rungen 8 in ihrer Gesamtheit dargestellt. An beiden Außenseiten des Grundkörpers 3 sind Laufschienen 4 angeordnet. An einem Ende jeder Laufschiene 4 befindet sich eine Überfahrbrücke 10. Zur Sicherung einer nicht dargestellten Ladung sind Gurtwickler 11 vorgesehen, die an der Außenseite des Grundkörpers 3 angeordnet sind.

Aus der Fig. 4 ist ein Transportmedium 5 ersichtlich, hier insbesondere ein Containertragwagen. Deutlich zu erkennen sind die Containerverriegelungen 6 des Transportmediums 5, in die eine nicht dargestellte Befestigungsvorrichtung einer Transportplattform 1 formschlüssig eingreifen kann. Ebenso sind weitere Containerverriegelungen 7 ausgebildet, die in eine Ruheposition heruntergeklappt sind. An der Oberseite der Containerverriegelungen 6 sind Rastzapfen 15 ausgebildet, die mit der Befestigungsvorrichtung einer Transportplattform 1 zusammenwirken und so eine sichere Verbindung einer Transportplattform 1 mit dem Transportmedium 5 ermöglichen. In der Fig. 2 ist die Befestigungsvorrichtung, mit der die Rastzapfen 15 zusammenwirken, in Form von Rastzapfenaufnahmen 16 ausgebildet.

### Bezugszeichenliste

- 1: Transportplattform
- 2: Gleisbaumaterial
- 3: Grundkörper
- 4: Laufschienen
- 5: Transportmedium
- 6: Containerverriegelungen
- 7: überzählige Containerverriegelungen
- 8: Rungen
- 9: Aussparungen
- 10: Überfahrbrücke
- 11: Gurtwickler
- 12: Gurte
- 13: Längsträger
- 14: Querverbinder
- 15: Rastzapfen
- 16: Rastzapfenaufnahmen
- 17: Gleitstück

## Patentansprüche

1. Transportplattform (1) für Gleisbaumaterial (2), mit einer Befestigungsvorrichtung und einem Grundkörper (3),**dadurch gekennzeichnet,dass** wenigstens zwei Laufschienen (4) für einen Portalkran umfasst sind, wobei die Befestigungsvorrichtung zur Befestigung der Transportplattform (1) auf einem Transportmedium (5) in Form eines Standardgüterwagens vorgesehen ist und die Laufschienen (4) in Längsrichtung an der Außenseite des Grundkörpers (3) angeordnet sind, und dass der Standardgüterwagen als Flachwagen oder Containerwagen ausgebildet ist.

2. Transportplattform (1) nach Anspruch 1, **dadurch gekennzeichnet, dass** die Befestigungsvorrichtung zur Befestigung der Transportplattform (1) an einer Containerverriegelung des Transportmediums (5) geeignet ist.

3. Transportplattform (1) nach Anspruch 1 oder 2, **dadurch gekennzeichnet, dass** an wenigstens einem Ende des Grundkörpers (3) wenigstens eine Runge (8) angeordnet ist.

4. Transportplattform (1) nach Anspruch 3, **dadurch gekennzeichnet, dass** die Runge (8) in eine Ladungssicherungsposition und in eine Transportposition verbringbar ist.

5. Transportplattform (1) nach Anspruch 4, **dadurch gekennzeichnet, dass** an der Unterseite des Grundkörpers (3) wenigstens eine derartige Aussparung (9) vorgesehen ist, dass beim Stapeln zweier Transportplattformen (1) die Runge (8) der unteren Transportplattform (1) von der Aussparung (9) der oberen Transportplattform (1) aufnehmbar ist.

6. Transportplattform (1) nach einem der Ansprüche 1 bis 5, **dadurch gekennzeichnet, dass** an wenigstens einem Ende wenigstens einer Laufschiene (4) eine Überfahrbrücke (1) angeordnet ist.

7. Transportplattform (1) nach einem der Ansprüche 1 bis 6, **dadurch gekennzeichnet, dass** an dem Grundkörper (3) Ladungssicherungseinrichtungen ausgebildet sind.

8. Transportplattform (1) nach Anspruch 7, **dadurch gekennzeichnet, dass** die Ladungssicherungseinrichtungen durch Gurtwickler (11) gebildet werden.

9. Transportplattform (1) nach Anspruch 8, **dadurch gekennzeichnet, dass** die Gurtwickler (11) an den Außenseiten des Grundkörpers (3) angeordnet sind und die Gurte (12) der Gurtwickler (11) zwischen den Außenseiten des Grundkörpers (3) und den Laufschienen (4) verlaufen.

10. Transportplattform (1) nach einem der Ansprüche 1 bis 9, **dadurch gekennzeichnet, dass** der Grundkörper (3) eine Stahlträgerkonstruktion ist, wobei die Stahlträgerkonstruktion im Wesentlichen aus wenigstens zwei Längsträgern (13) und einer Mehrzahl von Querverbindern (14) besteht.

11. Transportplattform (1) nach den Ansprüchen 4 und 10, **dadurch gekennzeichnet, dass** die Runge (8) aus der Ladungssicherungsposition in die Transportposition klappbar ist und in der Transportposition beim Stapeln zweier Transportplattformen (1) die Runge (8) der unteren Transportplattform (1) von einem Zwischenraum zwischen zwei Querverbindern (14) des Grundkörpers (3) der oberen Transportplattform (1) aufnehmbar ist.

## Claims

1. Transport platform (1) for rail construction material (2) having a mounting device and a main body (3), **characterized in that** at least two guide rails (4) are included for a gantry crane, wherein the mounting device is provided for mounting the transport platform (1) on a transport medium (5) in the form of a standard freight car and the guide rails (4) are arranged in the longitudinal direction on the outer sides of the main body (3), and that the standard freight car is a flatcar or a container car.

2. Transport platform (1) according to claim 1, **characterized in that** the mounting device is suitable for mounting the transport platform (1) onto a container lock of the transport medium (5).

3. Transport platform (1) according to claim 1 or 2, **characterized in that** at least one stake (8) is arranged on at last one end of the main body (3).

4. Transport platform (1) according to claim 3, **characterized in that** the stake (8) can be brought into a load-securing position and into a transport position.

5. Transport platform (1) according to claim 4, **characterized in that** at least one recess (9) is provided on the bottom of the main body (3) such that when stacking two transport platforms (1), the stake (8) of the lower transport platform (1) can be accommodated by the recess (9) of the upper transport platform (1).

6. Transport platform (1) according to any one of claims 1 to 5, **characterized in that** a drive-over ramp (10) is arranged on at least one end of at least one guide rail (4).

7. Transport platform (1) according to any one of claims 1 to 6, **characterized in that** load-securing equipment is formed on the main body (3).

8. Transport platform (1) according to claim 7, **characterized in that** the load-securing equipment is formed using belt winders (11).

9. Transport platform (1) according to claim 8, **characterized in that** the belt winders (11) are arranged on the outside of the main body (3) and the belts (12) of the belt winders (11) run between the outside of the main body (3) and the guide rails (4).

10. Transport platform (1) according to any one of claims 1 to 9, **characterized in that** the main body (3) is a steel beam construction, wherein the steel beam construction consists essentially of at least two longitudinal beams (13) and a plurality of cross-connectors (14).

11. Transport platform (1) according to claims 4 and 10, **characterized in that** the stake (8) can be folded from the cargo-securing position into the transport position and, in the transport position, when stacking two transport platforms (1), the stake (8) of the lower transport platform (1) can be accommodated by a space between two cross-connectors (14) of the main body (3) of the upper transport platform (1).

## Revendications

1. Plate-forme de transport (1) pour matériau de construction ferroviaire (2), comprenant un dispositif de fixation et un corps de base (3), **caractérisée en ce qu'**au moins deux rails de roulement (4) pour une grue portique sont compris, le dispositif de fixation étant prévu pour la fixation de la plate-forme de transport (1) sur un moyen de transport (5) sous la forme d'un wagon à marchandises standard et les rails de roulement (4) étant disposés dans la direction longitudinale sur le côté extérieur du corps de base (3), et **en ce que** le wagon à marchandises standard est réalisé sous forme de wagon plat ou de wagon porte-conteneurs.

2. Plate-forme de transport (1) selon la revendication 1, **caractérisée en ce que** le dispositif de fixation est approprié pour la fixation de la plate-forme de transport (1) à un verrouillage de conteneur du moyen de transport (5).

3. Plate-forme de transport (1) selon la revendication 1 ou 2, **caractérisée en ce qu'**au moins un rancher (8) est disposé à au moins une extrémité du corps de base (3).

4. Plate-forme de transport (1) selon la revendication 3, **caractérisée en ce que** le rancher (8) peut être amené à une position de fixation de chargement et à une position de transport.

5. Plate-forme de transport (1) selon la revendication 4, **caractérisée en ce que** sur le côté inférieur du corps de base (3) est prévu au moins un évidement (9) tel que, lors de l'empilement de deux plates-formes de transport (1), le rancher (8) de la plate-forme de transport inférieure (1) peut être reçu par l'évidement (9) de la plate-forme de transport supérieure (1).

6. Plate-forme de transport (1) selon l'une quelconque des revendications 1 à 5, **caractérisée en ce qu'**un pont de chargement (1) est disposé à au moins une extrémité d'au moins un rail de roulement (4).

7. Plate-forme de transport (1) selon l'une quelconque des revendications 1 à 6, **caractérisée en ce que** des dispositifs de fixation de chargement sont réalisés sur le corps de base (3).

8. Plate-forme de transport (1) selon la revendication 7, **caractérisée en ce que** les dispositifs de fixation de chargement sont formés par des enrouleurs de sangles (11).

9. Plate-forme de transport (1) selon la revendication 8, **caractérisée en ce que** les enrouleurs de sangles (11) sont disposés sur les côtés extérieurs du corps de base (3) et les sangles (12) des enrouleurs de sangles (11) s'étendent entre les côtés extérieurs du corps de base (3) et les rails de roulement (4).

10. Plate-forme de transport (1) selon l'une quelconque des revendications 1 à 9, **caractérisée en ce que** le corps de base (3) est une structure de support en acier, la structure de support en acier étant constituée essentiellement d'au moins deux longerons (13) et d'une pluralité de raccords transversaux (14).

11. Plate-forme de transport (1) selon les revendications 4 et 10, **caractérisée en ce que** le rancher (8) peut être rabattu de la position de fixation de chargement à la position de transport et, dans la position de transport lors de l'empilement de deux plates-formes de transport (1), le rancher (8) de la plate-forme de transport inférieure (1) peut être reçu par un espace intermédiaire entre deux raccords transversaux (14) du corps de base (3) de la plate-forme de transport supérieure (1).
